# EUROPÄISCHE PATENTSCHRIFT

(11) **EP 3 611 313 B1**
(45) Veröffentlichungstag und Bekanntmachung des Hinweises auf die Patenterteilung: **09.04.2025**
(21) Anmeldenummer: 18189566.5
(22) Anmeldetag: 17.08.2018
(51) Int. Cl.: E04G 1/15, A62B 35/00, E04G 5/00, E04G 5/08

(54) **VORRICHTUNG ZUM BEFESTIGEN VON LASTEN AN DER UNTERSEITE EINES GERÜSTBODENS EINES GERÜSTES**
DEVICE FOR FIXING OF LOADS ON THE BOTTOM OF A FLOOR OF A SCAFFOLD
DISPOSITIF DE FIXATION DES CHARGES À LA FACE INFÉRIEURE D'UN PLANCHER D'UN ÉCHAFAUDAGE

(43) Veröffentlichungstag der Anmeldung: 19.02.2020
(73) Patentinhaber: KERO GmbH + Co. KG, 88471 Laupheim (DE)
(72) Erfinder: KEHRLE, Rolf Paul, 88444 Fischbach (DE)
(74) Vertreter: Pfenning, Meinig & Partner mbB

(56) Entgegenhaltungen:
- EP-A1- 2 712 979
- WO-A2-2011/136487
- DE-A1- 1 534 949
- GB-A- 405 326
- IT-A1- RM20 080 402
- US-A- 6 092 623
- US-B1- 6 962 234

## Beschreibung

Die vorliegende Erfindung betrifft eine Vorrichtung, mit der Lasten an der Unterseite eines Gerüstbodens befestigt werden können. Die vorliegende Erfindung betrifft zudem die Verwendung der Unterseite eines Gerüstbodens zur temporären oder permanenten Befestigung oder Aufhängung von Lasten. Zudem betrifft die vorliegende Erfindung ein Gerüst.

Gerüste, die beispielsweise temporär an Fassaden zum Zwecke der Durchführung von Arbeiten an der Fassade aufgestellt werden können, sind seit Langem bekannt. Derartige Gerüste sind zumeist modular ausgestaltet, so dass ein schneller Auf- und Abbau der Gerüste erfolgen kann. Gerüste umfassen zumeist einen sog. Rahmen, auf den an der Oberseite ein Belag oder Gerüstboden aufgelegt werden kann. Der Gerüstboden bzw. Belag wird dabei kopfseitig mit dem Rahmen verbunden, wobei der Belag bzw. der Gerüstboden dann als Arbeitsfläche verwendet werden kann.

Beispielsweise beschreibt die EP 0 485 730 A1 einen Belag für Gerüste in Form eines tafelförmigen Bodens.

Die WO 2011/136487A2 offenbart eine Sicherheitsvorrichtung zur Sturzprävention. Es wird eine Sicherheitsvorrichtung zur Sturzverhinderung bereitgestellt, die Folgendes umfasst: ein Führungsrohr, das in der Mitte einer Bodenfläche geöffnet ist und innen mit einem Führungsvorsprung versehen ist; eine Sicherheitsrolle, die einen Kopfabschnitt aufweist, der mit dem Führungsrohr verbunden ist, und eine Führungsnut, die an einer dem Führungsvorsprung entsprechenden Position ausgebildet ist; und eine Stützform, die außerhalb des Führungsrohrs so verbunden ist, dass sie davon abnehmbar ist und mit einer externen Struktur verbunden werden kann.

IT RM20 080 402 A1 bezieht sich auf Systeme und/oder Mittel oder Zubehör zur Verwendung im Gerüstbau.

EP 2 712 979 A1 betrifft ein Sicherungssystem für Personen, die an einem Bauwerk oder dergleichen arbeiten, insbesondere ein Sicherungssystem zur Verwendung mit einem Gerüst. Beim Auf- und Abbau von Gerüsten ist der Schutz der auf dem Gerüst arbeitenden Personen unzureichend oder gar nicht gewährleistet. Die Erfindung schlägt vor, den auf dem Gerüst arbeitenden Personen eine Absturzsicherung bereitzustellen und ihnen gleichzeitig ausreichend Bewegungsfreiheit für die Fortsetzung ihrer Auf-/Abbauarbeiten zu gewährleisten. Hierzu wird ein vorzugsweise horizontales Gerüstrohr, beispielsweise ein Teil einer Plattform, vorgeschlagen, welches mit einem Seil versehen ist, welches im Wesentlichen über die gesamte Länge seiner Außenseite verläuft. Die auf dem Gerüst arbeitende Person kann sich mittels eines Gurtes an dem Seil befestigen und sich entlang des Seils über die Länge des Gerüstrohrs vor- und zurückbewegen.

GB 405 326 A zeigt ein Brett zur Verwendung als Stütze für Gerüste oder ähnliche Zwecke besteht aus einem Stück im Wesentlichen dünnen Metalls, dessen obere Oberfläche so behandelt ist, dass sie eine Trittfläche bietet, und dessen Längskanten nach unten, innen und oben gebogen sind, um entlang jeder Kante ein im Wesentlichen kanalförmiges Verstärkungselement zu bilden. Die Trittfläche des Bretts kann mit kreisförmigen oder anderen Prägungen oder Vorsprüngen versehen sein, oder sie kann gewellt, geriffelt oder anderweitig geformt sein, um Einlagen aus einem weicheren Metall, wie etwa Blei, zu befestigen. Alternativ kann die Oberfläche des Brettes mit einem Überzug aus rutschfestem Material, beispielsweise einem Stück Textilgewebe, versehen sein. US6092623A offenbart eine Vorrichtung zur Sicherung von Arbeitern auf einer Plattform durch Halteleinen.

Nach wie vor ungelöst aus dem Stand der Technik ist jedoch, temporär oder permanent Lasten, beispielsweise Arbeitsgeräte oder Arbeitsmaterialien, an der Unterseite des Gerüstbodens zu fixieren, so dass diese während der Arbeitsvorgänge besser zugänglich sind.

Diese Aufgabe wird gemäß der vorliegenden Erfindung mit den Merkmalen der unabhängigen Patentansprüche gelöst. Die jeweiligen abhängigen Patentansprüche stellen dabei vorteilhafte Weiterbildungen dar.

Die Erfindung betrifft somit eine Vorrichtung zum Befestigen von Lasten gemaß Anspruch 1 an der Unterseite eines Gerüstbodens eines Gerüstes, umfassend mindestens ein Befestigungsmittel, das eine Befestigung an der Unterseite des Gerüstbodens ermöglicht, sowie mindestens eine Befestigungsmöglichkeit für Lasten.

Die Vorrichtung kann somit an der Unterseite eines Gerüstbodens fixiert werden, Lasten können dabei an der Befestigungsmöglichkeit der Vorrichtung auf das Gerüst bzw. den Gerüstboden abgelastet werden. Die Befestigung der Lasten kann beispielsweise durch Anbinden, Anhängen etc. an die Befestigungsmöglichkeit erfolgen. Beispielsweise können schwere Gegenstände wie Arbeitsgeräte oder Arbeitsmaterialien (beispielsweise Eimer etc.) an der Befestigungsmöglichkeit angehängt werden, so dass die entsprechenden Gerätschaften bzw. Arbeitsmaterialien beispielsweise auf Kopfhöhe befindlich sind. Somit sind die an der Befestigungsmöglichkeit befestigten Lasten leichter zugänglich, als wenn sie auf Bodenhöhe abgelegt werden. Auch unter dem Aspekt der Sicherheit ist eine Fixierung der entsprechenden Lasten an der Befestigungsmöglichkeit der Vorrichtung von Vorteil, da dadurch beispielsweise ein unbeabsichtigtes Herunterfallen der entsprechenden Gegenstände vom Gerüst durch Fixierung der Lasten an der Befestigungsmöglichkeit verhindert werden kann.

Die Befestigung der Vorrichtung am Gerüstboden kann dabei beispielsweise reversibel, aber auch permanent erfolgen. Im Falle einer permanenten Fixierung kann die Befestigungsmöglichkeit bereits werkseitig an der Unterseite des Gerüstbodens angebracht sein.

Besonders bevorzugt ist jedoch eine modulare Ausführung des in der erfindungsgemäßen Vorrichtung zum Befestigen von Lasten, hierbei ist das Befestigungsmittel, das die Befestigungen an der Unterseite des Gerüstbodens ermöglicht, reversibel lösbar ausgebildet. Die Vorrichtung kann somit vom Gerüstboden getrennt werden und im Bedarfsfall an der Unterseite des Gerüstbodens angebracht und fixiert werden. Dies ermöglicht eine äußerst flexible Ausgestaltung, wobei die Vorrichtung im Bedarfsfall und insbesondere bevorzugt an flexiblen und variierenden Orten an der Unterseite des Gerüstbodens angebracht werden kann.

Für den Fall, dass die Vorrichtung permanent am Gerüstboden fixiert ist, kann eine entsprechende Befestigung beispielsweise durch Vernieten, Verkleben und/oder Verschweißen erfolgen.

Insbesondere für den bevorzugten Fall, dass die Vorrichtung reversibel an der Unterseite des Gerüstbodens befestigbar ausgebildet sein soll, ist das Befestigungsmittel als reversibel lös- und schließbare Befestigung ausgebildet, beispielsweise in Form einer Klemmbefestigung, einer Verschraubung, der Möglichkeit des Verkeilens bzw. in Form einer Klemmbefestigung ausgebildet.

Das mindestens eine Befestigungsmittel kann dabei in einer bevorzugten Ausführungsform paarweise an der Vorrichtung ausgebildet sein. Gemäß dieser bevorzugten Ausführungsform kann die Vorrichtung bezüglich der Befestigungsmittel beispielsweise symmetrisch ausgebildet sein, indem beispielsweise auf jeder Seite der Vorrichtung mindestens ein Befestigungsmittel angebracht ist. Beispielsweise können Befestigungsmittel jeweils an den distalen Enden der Vorrichtung angebracht sein. Diese Möglichkeit inkludiert, dass an jedem distalen Ende der Vorrichtung mindestens ein Befestigungsmittel ausgebildet sein kann.

In einer ersten bevorzugten Ausführungsform sind die Befestigungsmittel derart ausgebildet, dass sie in Nuten des Gerüstbodens eingreifen können, wobei der Gerüstboden unterseitig zwei kastenartige, eine Höhe des Gerüstbodens bestimmende Profile aufweist, die beabstandet zueinander angeordnet sind, wobei eine jeweilige, der jeweils anderen Profil zugewandte Wandung der Profile eine Nut aufweist, die eine Wandung umfasst, die eine vertikale Last aufnehmen kann, wobei die Befestigungsmittel bei Eingriff in die Nuten eine vertikale Last auf die Wandungen ablasten können.

Gemäß dieser bevorzugten Ausführungsform ist das Befestigungsmittel der Vorrichtung in der Lage, eine vertikale Last auf die Nut eines entsprechend ausgebildeten Gerüstbodens abzulasten. Die Nut des Gerüstbodens umfasst dabei eine Wandung, die eine vertikale Kraftkomponente aufnehmen kann. Beispielsweise kann die Wandung hierzu zumindest bereichsweise horizontal bzw. auch abgeschrägt verlaufen.

Das Befestigungsmittel der Vorrichtung muss in diesem Fall derart ausgebildet sein, dass es form- und oder kraftschlüssig in die Nut eingreifen kann.

Beispielsweise kann das Befestigungsmittel jeweils an distalen Enden der Vorrichtung ausgebildet sein und eine entsprechend der Nut des Gerüstbodens ausgebildete Geometrie aufweisen.

Besonders bevorzugt kann das Befestigungsmittel hierbei beispielsweise eine Nase aufweisen, die zumindest eine Wandung aufweist, die in der Lage ist, eine vertikale Kraftkomponente abzulasten. Diese Wandung weist somit insbesondere mindestens eine Fläche auf, die nicht in vertikaler Richtung verläuft, beispielsweise abgeschrägt ausgebildet ist bzw. horizontal verläuft.

Gemäß einer zweiten bevorzugten Ausführungsform sind die Befestigungsmittel derart ausgebildet, dass sie in Umkragungen des Gerüstbodens eingreifen können. Hierbei weist der Gerüstboden unterseitig zwei kastenartige, eine Höhe des Gerüstbodens bestimmende Profile auf, die beabstandet zueinander angeordnet sind, wobei eine jeweilige, der jeweils anderen Profil zugewandte Wandung an der Unterseite des Gerüstbodens fixiert ist und eine Umkragung aufweist, die eine vertikale Last aufnehmen kann, wobei die Befestigungsmittel bei Eingriff in die Umkragungen eine vertikale Last auf die Umkragungen ablasten können.

Gemäß dieser bevorzugten Ausführungsform kann jeweils am distalen Ende der Vorrichtung ein Befestigungsmittel vorgesehen sein, dass mit den zuvor beschriebenen Umkragungen form- und/oder kraftschlüssig zusammenwirken kann, um eine vertikale Kraftkomponente (die Last) abzulasten. In diesem Fall sind die Umkragungen bevorzugt derart ausgebildet, dass sie einen Verlauf aufweisen, der eine nicht-vertikale Komponente aufweist, beispielsweise abgeschrägt gegenüber der Vertikalen ausgebildet sind. Die Befestigungsmöglichkeit weist in diesem Fall bevorzugt eine entsprechende geometrische Ausbildung auf, so dass bei Zusammenwirken des Befestigungsmittels mit dem Gerüstboden bevorzugt ein Formschluss zwischen den Befestigungsmitteln und der beispielsweise Umkragung erfolgt. Insbesondere können in diesem Fall die Befestigungsmittel als ein Paar von jeweils am distalen Ende der Vorrichtung ausgebildeten Klammern ausgebildet sein, wobei die Klammern nach oben in vertikaler Richtung hervorstehen. Die Klammern weisen hierbei bevorzugt eine gegenüber der Vertikalen abgeschrägte Fläche auf, die es ermöglicht, eine vertikale Last nach unten abzulasten. In den zuvor genannten Fällen ist es insbesondere bevorzugt, wenn die Vorrichtung in horizontaler Richtung längenverstellbar und arretierbar ausgebildet ist.

Die Vorrichtung mit den zuvor im Detail vorgestellten Befestigungsmitteln können dann in einem verkürzten Zustand an den Befestigungsort am Gerüstboden gebracht werden und dort solange horizontal verlängert bzw. verkürzt werden, bis Form- und oder Kraftschluss mit beispielsweise der Nut bzw. der Auskragung des Gerüstbodens erfolgt. Ist einmalig der Form- und/oder Kraftschluss der Vorrichtung mit dem Gerüstboden erfolgt, kann die Vorrichtung vorzugsweise in ihrer horizontalen Länge arretiert werden, so dass eine sichere und permanente, jedoch lösbare Befestigung der Vorrichtung am Unterboden des Gerüstbodens ermöglicht wird.

Eine dritte bevorzugte Ausführungsform sieht vor, dass das mindestens eine Befestigungsmittel derart ausgebildet ist, dass es in mindestens einen Durchbruch und/oder mindestens eine Öffnung des Gerüstbodens eingreifen und fixiert werden kann, wobei das mindestens eine Befestigungsmittel bei Eingriff und Fixierung in den mindestens einen Durchbruch und/oder die mindestens eine Öffnung des Gerüstbodens ein vertikale Last auf den Gerüstboden ablasten können.

Gemäß dieser bevorzugten Ausführungsform weist das Befestigungsmittel somit Mittel auf, die in Öffnungen bzw. Durchbrüche oder Bohrungen etc. an der Unterseite des Gerüstbodens eingreifen und die Vorrichtung an der Unterseite des Gerüstbodens somit fixieren können.

Insbesondere ist die Vorrichtung dabei derart ausgebildet, dass sie an einem Gerüstboden befestigbar ist, der unterseitig zwei kastenartige, eine Höhe des Gerüstbodens bestimmende Profile aufweist, die beabstandet zueinander angeordnet sind, wobei in die Unterseite des jeweiligen Profils eingebracht sind.

Bei der zuvor genannten Ausführungsform kann das mindestens eine Befestigungsmittel beispielsweise einen Spreizbolzen umfassen, mittels dessen das mindestens eine Befestigungsmittel im mindestens einen Durchbruch und/oder der mindestens einen Öffnung des Gerüstbodens fixiert werden kann.

Alternativ oder additiv hierzu ist es ebenso möglich, dass das mindestens eine Befestigungsmittel ein Außengewinde umfasst und der mindestens eine Durchbruch und/oder die mindestens einen Öffnung des Gerüstbodens ein zum Außengewinde des Befestigungsmittels korrespondierendes Innengewinde umfasst, wobei das Befestigungsmittel mittels Verschrauben des Außen- und Innengewindes am Gerüstboden fixiert werden kann.

Zudem ist es möglich, dass das mindestens eine Befestigungsmittels als von der Vorrichtung separates oder separierbares Bauteil ausgeführt ist, wobei das mindestens eine Befestigungsmittel insbesondere durch eine in der Vorrichtung eingebrachte Durchführung durchgeführt und in den mindestens einen Durchbruch und/oder die mindestens einen Öffnung des Gerüstbodens eingreifen kann.

Es besteht ebenso die Möglichkeit, dass das mindestens eine Befestigungsmittel als integrales Bauteil der Vorrichtung ausgeführt ist.

Gemäß einer vierten bevorzugten Ausführungsform weist die Vorrichtung neben dem mindestens einen Befestigungsmittel, über das das Befestigungsmittel an der Unterseite des Gerüstbodens fixierbar ist, zusätzlich mindestens ein Befestigungsmittel zur Befestigung der Vorrichtung an einem Rahmen, der der Aufnahmen des Gerüstbodens dient.

Gemäß dieser Ausführungsform ist es somit möglich, dass das Befestigungsmittel einerseits an der Unterseite des Gerüstbodens fixierbar ist, andererseits am Rahmen, in den der Gerüstboden eingehängt ist. Dieser Ausführungsform bewirkt, dass eine Möglichkeit zur Befestigung von Lasten an der Unterseite des Gerüstbodens bereitgestellt wird, zugleich findet eine zusätzliche Verankerung und Stabilisierung des mit dem Rahmen verbundenen Gerüstbodens statt.

Erfindungsgemäß ist vorgesehen, dass die Vorrichtung über einen horizontal ausgebildeten Lastbalken verfügt, an dem die Befestigungsmöglichkeit für Lasten angebracht ist.

Hierbei ist erfindungsgemäß der Lastbalken horizontal in seiner Länge variabel ausgebildet, wobei die Befestigungsmittel an horizontal gegenüberliegenden Enden (distalen Enden) des Lastbalkens ausgebildet sind.

Die im Zusammenhang mit bevorzugten Ausführungsformen weiter vorne bereits beschriebene Möglichkeit der horizontalen Fixierung des horizontal in der Länge variablen Lastbalkens erfolgt bevorzugt durch Rasten, Sicherungsbolzen, Schrauben, Klemm- und/oder Spannvorrichtungen arretierbar ist.

Ebenso ist es möglich, den in horizontaler Richtung angeordneten Lastbalken als Teleskopsteckverbindung auszubilden, so dass zwei zueinander horizontal bewegliche Teile, die ineinander führbar sind, als Lastbalken der Vorrichtung ausgebildet sind. Insbesondere in dieser bevorzugten Ausführungsform kann jeder Teil der Teleskopsteckverbindung eine Durchbohrung aufweisen, die bei Auszug der Teleskopsteckverbindung auf die gewünschte bzw. benötigte Länge zur Deckung kommen. Durch Hindurchführen eines Sicherungsbolzens, beispielsweise eines Splints, kann somit die horizontale Länge der Teleskopsteckverbindung gesichert und der Lastbalken arretiert werden. Die dann beispielsweise an den distalen Enden des Lastbalkens ausgebildeten Befestigungsmöglichkeiten zur Fixierung der Vorrichtung an der Unterseite des Gerüstbodens können somit in die hierfür ausgebildeten Eingriffsmöglichkeiten an der Unterseite des Gerüstbodens (wie voranstehend beschrieben) form- und/oder kraftschlüssig eingreifen und somit eine Fixierung der Vorrichtung an der Unterseite des Gerüstbodens ermöglichen, so dass vertikale Kraftkomponenten ablastbar sind.

Die Befestigungsmöglichkeit für Lasten ist erfindungsgemäß als Laufschiene ausgebildet. Die Befestigungsmöglichkeit für Lasten ist dabei am horizontalen Lastbalken der Vorrichtung angebracht.

Die Erfindung betrifft zudem ein Verfahren gemaß Anspruch 16 zum Befestigen von Lasten an der Unterseite eines Gerüstbodens eines Gerüstes mittels einer erfindungsgemäßen Vorrichtung wie im Voranstehenden beschrieben. Hierbei wird die Vorrichtung mittels des mindestens einen Befestigungsmittel an der Unterseite des Gerüstbodens befestigt und eine wird Last an der mindestens einen Befestigungsmöglichkeit für Lasten befestigt.

Erfindungsgemäß ist ebenso die Verwendung gemaß Anspruch 17 der Unterseite eines Gerüstbodens eines Gerüstes zum Befestigen von Lasten für die Zwecke der erfindungsgemäßen Verwendung wird insbesondere eine wie im voranstehend beschriebene erfindungsgemäße Vorrichtung zur Befestigung von Lasten an der Unterseite eines Gerüstbodens verwendet.

Zudem betrifft die vorliegende Erfindung ein Gerüst, gemaß Anspruch 18 umfassend mindestens zwei Rahmen, die zur Aufnahme mindestens eines Gerüstbodens bestimmt sind, sowie mindestens einen Gerüstboden, der von den zwei Rahmen aufgenommen ist, wobei mindestens eine erfindungsgemäße Vorrichtung zum Befestigen von Lasten an der Unterseite eines Gerüstbodens eines Gerüstes mittels des mindestens einen Befestigungsmittel an der Unterseite des Gerüstbodens befestigt ist.

Die vorliegende Erfindung wird anhand der nachfolgenden Figuren näher erläutert, ohne die Erfüllung auf die dargestellten Ausführungen zu beschränken.

Figur 1 zeigt eine nicht erfindungsgemäße Ausführungsform einer Vorrichtung 1, mittels der Lasten an der Unterseite eines Gerüstbodens 2 fixiert werden können. Dargestellt ist ein Querschnitt durch den Gerüstboden 2 und die Vorrichtung 1, wobei Gerüstboden in der Länge in die Zeichenebene hinein verläuft. Der Gerüstboden weist zwei Profile 4 auf, die die Höhe des Gerüstbodens bedingen. Der Gerüstboden 2 kann dabei beispielsweise aus einem Metallblech gebildet sein, das durch Kaltverformung in die entsprechende Form des Gerüstbodens 2 gebracht wurde. Die Profile 4 verlaufen dabei entlang zweier innenseitiger Wandungen 5 zurück zur Oberseite des Gerüstbodens, wo das das Profil 4 bzw. die Wandung 5 bildende Metallblech beispielsweise durch Vernieten oder Verschweißen (nicht dargestellt) mit der Oberseite des Gerüstbodens 2 verbunden ist. Durch Umfahrung entsteht eine Art Überstand bzw. eine Auskragung 8. Die Wandung 5 weist dabei eine Nut bzw. Einkerbung 6 auf, bei der die Wandung 5 in Richtung der Außenseiten des Gerüstbodens 2 eingedrückt ist. Die Nut 6 weist dabei zwei Flächen, eine obere und eine untere Fläche bzw. Wandung 7 auf, wobei insbesondere die untere Fläche 7 derart ausgebildet ist, dass sie nicht exakt vertikal verläuft, sondern einen Verlauf aufweist, der eine nach unten ausgerichtete vertikale Kraftkomponente aufnehmen kann.

Das in Figur 1 dargestellte Mittel 1 zur Befestigung von Lasten weist dabei Befestigungsmittel 3a auf, die im beispielhaften Fall der Figur 1 mit der Unterseite des Profils 4 verbunden werden können. Im dargestellten Fall kann die Verbindung der Vorrichtung 1 mit der Unterseite des Profils 4 beispielsweise durch Verschweißen erfolgen. Das Befestigungsmittel 3a kann hierzu beispielsweise als Metallstreifen ausgebildet sein. Das Befestigungsmittel 3a kann jedoch ebenso an beliebig anderer Stelle der Vorrichtung 1 angebracht sein, um die Vorrichtung unterseitig mit dem Gerüstboden 2 beispielsweise durch Verschweißen zu verbinden.

Ferner umfasst die Vorrichtung 1 einen Lastbalken 9, an dem unterseitig ein Befestigungsmittel (im Falle der Figur 1 beispielsweise eine Öse 10') ausgebildet ist. Der Lastbalken verläuft dabei horizontal, die Öse 10' ist hierbei unterseitig am Lastbalken 9 angebracht.

An der Öse 10' können beispielsweise durch Anbinden oder Einhängen mittels eines Hakens oder eines Karabiners etc. Lasten an der Vorrichtung 1 und somit an der Unterseite des Gerüstbodens angebracht werden.

Figur 2 zeigt eine weitere nicht erfindungsgemäße Ausführungsform einer Vorrichtung. Der Gerüstboden 2 ist dabei identisch wie in Figur 1 ausgebildet. Die Vorrichtung 1 ist hierbei einstückig ausgebildet, wobei das Befestigungsmittel 10‴ hierbei identisch mit dem Lastbalken 9 ist. Die Vorrichtung 1 kann in dieser Ausführungsform beispielsweise als Metallstreifen ausgebildet sein, dessen distale Enden entsprechend der Geometrie der Nuten 6 incl. Wandung 7 des Gerüstbodens 2 ausgebildet sind. Figur 2 zeigt eine Ausführungsform, bei der die Vorrichtung 1 in den Gerüstboden 2 aufgenommen wird. Hierbei werden die distalen Enden (dies sind die Enden, die in den Auskerbungen 3b ausgebildet sind) zusammengezogen, so dass die Vorrichtung 1 unter Spannung steht. In dieser horizontal verkürzten und vorgespannten Form kann die Vorrichtung 1 dann an die entsprechende Stelle des Gerüstbodens 2 eingebracht werden. Beim Loslassen bzw. Entspannen der Vorrichtung 1 werden die als Auskerbungen 3d ausgebildeten Befestigungsmittel in die Nuten 6 des Gerüstbodens eingedrückt. Aufgrund der Abgeschrägtheit der Wandung 7 ist es möglich, eine vertikale Kraft auf der Wandung abzulasten, ohne dass die Vorrichtung 1 aus den Nuten 6 herausrutscht.

Eine Perspektive der mit dem Gerüstboden 2 verbundenen Vorrichtung 1 ist in Figur 3 dargestellt. Ersichtlich ist, dass mit dem Lastbalken 9 eine Befestigungsmöglichkeit 10‴ zur Verfügung steht, an der Lasten, beispielsweise mittels eines Karabiners oder Seils, fixiert werden können, um diese somit an der Unterseite des Gerüstbodens 2 zu fixieren.

Eine weitere nicht erfindungsgemäße Ausführungsform einer Vorrichtung 1 ist in Figur 4 dargestellt. Der Gerüstboden 2 ist dabei identisch mit dem in Figur 1. Die Vorrichtung 1 weist dabei einen Lastbalken auf, der als Teleskopsteckverbindung ausgebildet ist. Der Lastbalken 9 ist dabei zweigeteilt, wobei ein Teleskopsteckarm im anderen führbar ist. Beide Teleskopsteckarme des Lastbalkens 9 weisen dabei eine Öffnung O auf. Die Teleskopsteckarme sind perspektivisch in Figur 4 horizontaler Richtung ausziehbar, so dass die Befestigungsmittel 3b, die im Falle der Figur 4 als der Geometrie der Nut entsprechende Nasen ausgebildet sind, ausgezogen werden können und somit in die Nuten 6 des Gerüstbodens einrasten können. Die Öffnungen O der Teleskoparme können dann durch Einbringen beispielsweise eines Bolzens (nicht dargestellt) arretiert werden, so dass der Lastarm 9 in seiner Länge fixiert ist.

Eine entsprechende Perspektive einer mit dem Gerüstboden 2 verbundenen Vorrichtung 1 gemäß der zuvor besprochenen Ausführungsform ist in Figur 5 dargestellt. Eine Last kann dann beispielsweise über die an der Vorrichtung 1 angebrachte Befestigungsmöglichkeit (im Falle der Figur 5 eine Öse 10') angebracht, beispielsweise angebunden oder eingehakt, und somit abgelastet werden.

Die Figuren 6 und 7 zeigen eine erfindungsgemäße Ausführungsform, der in Figuren 4 und 5 besprochenen Ausführungsformen der Vorrichtung 1. Die Vorrichtung 1 ist im Wesentlichen identisch mit der Vorrichtung 1 gemäß den Figuren 4 und 5 ausgebildet, anstelle der Öse 10' ist hierbei unterseitig eine Laufschiene 10" angebracht, in die beispielsweise eine Rolle angebracht werden kann. Somit können Lasten gemäß dieser Ausführungsform nicht nur an der Unterseite fixiert, sondern auch in die Zeichenebene verschoben werden.

Figur 8 zeigt eine weitere nicht erfindungsgemäße Ausführungsform einer Vorrichtung 1. Die Vorrichtung weist dabei ebenso einen steckteleskopartig ausgebildeten Lastbalken 9 auf, der auch bei den Vorrichtungen 1 gemäß den Figuren 4 bis 7 Anwendung findet. Anstelle der ausgebildeten Nasen 3b der Vorrichtung 1 gemäß den Figuren 4 bis 7 weist die Vorrichtung 1 gemäß Figur 8 Befestigungsmittel 3c auf, die entsprechend der Geometrie der Umkragungen 8 des Gerüstbodens 2 ausgebildet sind. Dies bedeutet, dass die Befestigungsmittel 3c sich in vertikaler Richtung nach oben vom Lastbalken 9 erstrecken und zwei Flanken aufweisen, die in die schräg verlaufenden Auskragungen 8 eingreifen können. Aufgrund der Abgeschrägtheit der Flanken der Befestigungsmittel 3c kann somit eine vertikale Kraftkomponente an den Auskragungen 8 fixiert werden. Hierzu ist es in der Ausführungsform gemäß Figur 8 notwendig, dass die als ineinandergreifende Teleskoparme des Lastbalkens 9 in horizontaler Richtung arretiert werden, was ebenso dadurch erfolgen kann, dass die Öffnungen O in den Teleskoparmen des Lastbalkens 9 beispielsweise mittels eines Bolzens gesichert werden. Der Lastbalken weist auch gemäß der Ausführungsform in Figur 8 eine Öse 10' zur Fixierung von Lasten in der voranstehend beschriebenen Art und Weise auf.

Figur 9 zeigt eine Vorrichtung 1 wie in Figur 8 dargestellt in installierter Form.

Figur 10a zeigt eine weitere nicht erfindungsgemäße Ausführungsform einer Vorrichtung, die an der Unterseite eines Gerüstbodens 2 befestigt werden kann. Die Vorrichtung zeichnet sich hierbei dadurch aus, dass der Lastbalken 9 massiv ausgebildet ist und in horizontaler Richtung derart breit ausgeführt ist, dass er unterseitig am Profil 4 angebracht werden kann. Das Profil 4 weist in diesem Falle Durchbrüche bzw. Bohrungen auf, in die die Befestigungsmittel 3b, die im Falle der Ausführungsform gemäß Figur 10a als Bolzen 12 ausgebildet sind, eingeführt werden können. Die Bolzen 12 können beispielsweise als Spreizbolzen ausgebildet sein, so dass nach Einführen der Bolzen in die Öffnungen 11 bzw. die Durchführungen der Bolzen durch die Öffnungen 11 ein Aufpilzen der Bolzen vorgenommen werden kann, was ein erneutes Durchführen bzw. Ausführen der Bolzen 12 aus den Öffnungen 11 verhindert. Alternativ können in den Öffnungen 11 auch Schraubgewinde eingebracht sein, die Bolzen 12 somit mittels Verschrauben mit dem Gerüstboden 2 verbunden werden.

Figur 10b zeigt eine perspektivische Darstellung der am Gerüstboden 2 angebrachten und fixierten Vorrichtung 1.

Figur 11 zeigt eine weitere Ausführungsform einer nicht erfindungsgemäße Vorrichtung 1. In Figur 11 ist eine seitliche Aufsicht auf einen Gerüstboden 2 dargestellt, die sich beispielsweise ergibt, wenn man auf den Gerüstboden 2, wie im Querschnitt in den Figuren 1 bis 10a dargestellt, von der Seite her blickt. Dargestellt ist ebenso, wie der Gerüstboden 2 von einem Rahmen 13 aufgenommen wird. Erkennbar ist, wie das Kopfende 14 eines Gerüstbodens 2 auf einem hierfür vorgesehenen Stützelement 15 am Rahmen 13 aufliegt und somit vertikal gehalten wird. Auch hier weist der Gerüstboden 2 Durchbrüche bzw. Bohrungen 11 auf. Das Befestigungsmittel 3e der Vorrichtung 1 ist hierbei als Haken ausgebildet, der durch Einfädeln in die Öffnung 11 des Gerüstbodens 2 mit diesem verbunden werden kann. Auf der anderen Seite weist die Vorrichtung ein weiteres Befestigungsmittel 3f auf, mittels dessen die Vorrichtung 1 am Rahmen 13 fixiert werden kann. Das Befestigungsmittel 3f kann wie im beispielhaften Falle der Figur 11 dargestellt, beispielsweise in Form eines Federhakens ausgebildet sein, mit dem eine Fixierung an der Abstützmöglichkeit 15 vorgenommen werden kann. Zur Sicherung der Befestigung kann das Befestigungsmittel 3f beispielsweise mittels eines Hebels arretiert werden. Die Vorrichtung 1 weist zudem über eine Befestigungsmöglichkeit (im beispielhaften Fall der Figur 11 eine Öse 10') auf, mit der Lasten an der Unterseite des Gerüstbodens fixiert werden können.

Figur 12 zeigt eine Ausführungsform der Unterseite eines Gerüstbodens, der über Öffnungen 11 verfügt, über die eine Vorrichtung 1, wie voranstehend beschrieben, an der Unterseite des Gerüstbodens fixiert werden kann.

## Patentansprüche

1. Vorrichtung (1) zum Befestigen von Lasten an der Unterseite eines Gerüstbodens (2) eines Gerüstes, umfassend
ein mindestens ein Befestigungsmittel (3a, 3b, 3c, 3d, 3e), das eine Befestigung an der Unterseite des Gerüstbodens (2) ermöglicht, sowie
mindestens eine Befestigungsmöglichkeit (10', 10") für Lasten,
**dadurch gekennzeichnet, dass** die Vorrichtung über einen horizontal ausgebildeten Lastbalken (9) verfügt, an dem die Befestigungsmöglichkeit (10', 10", 10‴) für Lasten angebracht ist und der Lastbalken (9) horizontal in seiner Länge variabel ausgebildet ist, wobei die Befestigungsmittel (3b, 3c) an horizontal gegenüberliegenden Enden des Lastbalkens (9) ausgebildet sind, und die Befestigungsmöglichkeit (10', 10") für Lasten als Laufschiene (10") ausgebildet ist.

2. Vorrichtung (1) nach Anspruch 1, **dadurch gekennzeichnet, dass** das mindestens eine Befestigungsmittel (3a, 3b, 3c, 3d, 3e) eine reversible oder permanente Befestigung ermöglicht.

3. Vorrichtung (1) nach einem der vorhergehenden Ansprüche, **dadurch gekennzeichnet, dass** das mindestens eine Befestigungsmittel (3a, 3b, 3c, 3d, 3e) eine Befestigung mittels Klemmbefestigung, Verschrauben, Vernieten, Eingreifen in eine Öffnung, Verkleben, Verkeilung und/oder Verschweißen ermöglicht.

4. Vorrichtung (1) nach einem der vorhergehenden Ansprüche, **dadurch gekennzeichnet, dass** mindestens eine Befestigungsmittel (3a, 3b, 3c, 3d) paarweise an der Vorrichtung (1) ausgebildet ist.

5. Vorrichtung (1) nach vorhergehendem Anspruch, **dadurch gekennzeichnet, dass** die Befestigungsmittel (3b) derart ausgebildet sind, dass sie in Nuten (6) des Gerüstbodens (2) eingreifen können, wobei der Gerüstboden (2) unterseitig zwei kastenartige, eine Höhe (h) des Gerüstbodens (2) bestimmende Profile (4) aufweist, die beabstandet zueinander angeordnet sind, wobei eine jeweilige, der jeweils anderen Profil (4) zugewandte Wandung (5) der Profile (4) eine Nut (6) aufweist, die eine Wandung (7) umfasst, die eine vertikale Last aufnehmen kann, wobei die Befestigungsmittel (3b) bei Eingriff in die Nuten (6) eine vertikale Last auf die Wandungen (7) ablasten können.

6. Vorrichtung (1) nach einem der beiden vorhergehenden Ansprüche, **dadurch gekennzeichnet, dass** die Befestigungsmittel (3b) derart ausgebildet sind, dass sie in Umkragungen (8) des Gerüstbodens (2) eingreifen können, der Gerüstboden (2) unterseitig zwei kastenartige, eine Höhe (h) des Gerüstbodens (2) bestimmende Profile (4) aufweist, die beabstandet zueinander angeordnet sind, wobei eine jeweilige, der jeweils anderen Profil (4) zugewandte Wandung (5) an der Unterseite des Gerüstbodens (2) fixiert ist und eine Umkragung (8) aufweist, die eine vertikale Last aufnehmen kann, wobei die Befestigungsmittel (3c) bei Eingriff in die Umkragungen (8) eine vertikale Last auf die Umkragungen (8) ablasten können.

7. Vorrichtung (1) nach einem der vorhergehenden Ansprüche, **dadurch gekennzeichnet, dass** das mindestens eine Befestigungsmittel (3d) derart ausgebildet ist, dass es in mindestens einen Durchbruch (11) und/oder mindestens eine Öffnung des Gerüstbodens (2) eingreifen und fixiert werden kann, wobei das mindestens eine Befestigungsmittel (3d) bei Eingriff und Fixierung in den mindestens einen Durchbruch (11) und/oder die mindestens eine Öffnung des Gerüstbodens (2) ein vertikale Last auf den Gerüstboden ablasten können.

8. Vorrichtung (1) nach vorhergehendem Anspruch, **dadurch gekennzeichnet, dass** der Gerüstboden (2) unterseitig zwei kastenartige, eine Höhe (h) des Gerüstbodens (2) bestimmende Profile (4) aufweist, die beabstandet zueinander angeordnet sind, wobei in die Unterseite des jeweiligen Profils (4) eingebracht sind.

9. Vorrichtung nach einem der beiden vorhergehenden Ansprüche, **dadurch gekennzeichnet, dass** das mindestens eine Befestigungsmittel (3d) einen Spreizbolzen umfasst, mittels dessen das mindestens eine Befestigungsmittel (3d) im mindestens einen Durchbruch (11) und/oder der mindestens einen Öffnung des Gerüstbodens (2) fixiert werden kann.

10. Vorrichtung (1) nach einem der Ansprüche 7 bis 9, **dadurch gekennzeichnet, dass** das mindestens eine Befestigungsmittel (3d) ein Außengewinde umfasst und der mindestens eine Durchbruch (11) und/oder die mindestens einen Öffnung des Gerüstbodens (2) ein zum Außengewinde des Befestigungsmittels (3d) korrespondierendes Innengewinde umfasst, wobei das Befestigungsmittel (3d) mittels Verschrauben des Außen- und Innengewindes am Gerüstboden fixiert werden kann.

11. Vorrichtung (1) nach einem der Ansprüche 7 bis 10, **dadurch gekennzeichnet, dass** das mindestens eine Befestigungsmittel (3d) als von der Vorrichtung (1) separates oder separierbares Bauteil ausgeführt ist, wobei das mindestens eine Befestigungsmittel insbesondere durch eine in der Vorrichtung (1) eingebrachte Durchführung (12) durchgeführt und in den mindestens einen Durchbruch (11) und/oder die mindestens einen Öffnung des Gerüstbodens (2) eingreifen kann.

12. Vorrichtung (1) nach einem der Ansprüche 7 bis 10, **dadurch gekennzeichnet, dass** das mindestens eine Befestigungsmittel (3d) als integrales Bauteil der Vorrichtung (1) ausgeführt ist.

13. Vorrichtung (1) nach einem der Ansprüche 1 bis 3, **dadurch gekennzeichnet, dass** die Vorrichtung neben dem mindestens einen Befestigungsmittel (3e) zusätzlich mindestens ein Befestigungsmittel (3f) zur Befestigung der Vorrichtung (1) an einem Rahmen (13), der der Aufnahmen des Gerüstbodens (2) dient, umfasst.

14. Vorrichtung (1) nach einem der vorhergehenden Ansprüche, **dadurch gekennzeichnet, dass** der Lastbalken (9), nachdem seine Länge auf eine Befestigungsposition, in der die Befestigungsmittel (3b, 3c) an der Unterseite des Gerüstbodens (2) befestigt sind, insbesondere dadurch, dass die Befestigungsmittel (3b) in die Nuten (6) des Gerüstbodens (2) eingreifen und/oder die Befestigungsmittel (3c) in die Umkragungen (8) des Gerüstbodens (2) eingreifen, eingestellt wurde, arretierbar ist, insbesondere durch Rasten, Sicherungsbolzen, Schrauben, Klemm- und/oder Spannvorrichtungen arretierbar ist.

15. Vorrichtung (1) nach einem der vorhergehenden Ansprüche, **dadurch gekennzeichnet, dass** der Lastbalken (9) zwei zueinander horizontal bewegliche Teile aufweist, die z.B. als Teleskopsteckverbindung ausgebildet sind.

16. Verfahren zum Befestigen von Lasten an der Unterseite eines Gerüstbodens (2) eines Gerüstes mittels einer Vorrichtung (1) zum Befestigen von Lasten nach einem der Ansprüche 1 bis 15, bei dem die Vorrichtung mittels des mindestens einen Befestigungsmittel (3a, 3b, 3c) an der Unterseite des Gerüstbodens (2) befestigt wird, und eine Last an der mindestens einen Befestigungsmöglichkeit (10, 10") für Lasten befestigt wird.

17. Verwendung der Unterseite eines Gerüstbodens (2) eines Gerüstes zum Befestigen von Lasten, **dadurch gekennzeichnet, dass** zur Befestigung von Lasten eine Vorrichtung nach einem der Ansprüche 1 bis 15 verwendet wird.

18. Gerüst, umfassend mindestens zwei Rahmen, die zur Aufnahme mindestens eines Gerüstbodens (2) bestimmt sind, sowie mindestens einen Gerüstboden (2), der von den zwei Rahmen aufgenommen ist, wobei mindestens eine Vorrichtung (1) zum Befestigen von Lasten nach einem der Ansprüche 1 bis 15 an der Unterseite des Gerüstbodens (2) befestigt ist.

## Claims

1. A device (1) for fastening loads to the underside of a scaffolding deck (2) of a scaffold, comprising
at least one fastening means (3a, 3b, 3c, 3d, 3e), which enables a fastening to the underside of the scaffolding deck (2), and
at least one fastening option (10', 10") for loads,
**characterized in that** the device has a horizontal load beam (9), to which the fastening option (10', 10", 10"') for loads is attached and the load beam (9) is horizontally variable in its length, wherein the fastening means (3b, 3c) are formed at horizontally opposite ends of the load beam (9), and the fastening option (10', 10") for loads is configured as a running rail (10").

2. The device (1) according to claim 1, **characterized in that** the at least one fastening means (3a, 3b, 3c, 3d, 3e) enables a reversible or permanent fastening.

3. The device (1) according to any one of the preceding claims, **characterized in that** the at least one fastening means (3a, 3b, 3c, 3d, 3e) enables a fastening by means of clamped fastening, screwing, riveting, engagement in an opening, adhesive bonding, wedging and/or welding.

4. The device (1) according to any one of the preceding claims, **characterized in that** at least one fastening means (3a, 3b, 3c, 3d) is configured in pairs on the device (1).

5. The device (1) according to the preceding claim, **characterized in that** the fastening means (3b) are configured in such a way that they may engage in grooves (6) of the scaffolding deck (2),
wherein the scaffolding deck (2) has, on the underside, two box-like profiles (4) determining a height (h) of the scaffolding deck (2), which are arranged at a distance from one another, wherein a respective wall (5) of one of the profiles (4) facing the other profile (4) has a groove (6) which comprises a wall (7) which may take up a vertical load, wherein the fastening means (3b), when engaged in the grooves (6), may remove a vertical load on the walls (7).

6. The device (1) according to any one of the preceding claims, **characterized in that** the fastening means (3b) are configured in such a way that they may engage in bent portions (8) of the scaffolding deck (2), the scaffolding deck (2) has, on the underside, two box-like profiles (4) determining a height (h) of the scaffolding deck (2), which are arranged at a distance from one another, wherein a respective wall (5) facing the respective other profile (4) is fixed to the underside of the scaffolding deck (2) and has a bent portion (8) which may take up a vertical load, wherein the fastening means (3c), when engaged in the bent portion (8), may remove a vertical load on the bent portions (8).

7. The device (1) according to any one of the preceding claims, **characterized in that** the at least one fastening means (3d) is configured in such a way that it may engage and be fixed in at least one aperture (11) and/or at least one opening of the scaffolding deck (2), wherein the at least one fastening means (3d), when engaged and fixed in the at least one aperture (11) and/or the at least one opening of the scaffolding deck (2), may remove a vertical load on the scaffolding deck.

8. The device (1) according to the preceding claim, **characterized in that** the scaffolding deck (2) has, on the underside, two box-like profiles (4) determining a height (h) of the scaffolding deck (2), which are arranged at a distance from one another, wherein are formed in the underside of the respective profile (4).

9. The device according to any one of the two preceding claims, **characterized in that** the at least one fastening means (3d) comprisesan expansion bolt, by means of which the at least one fastening means (3d) may be fixed in at least one aperture (11) and/or the at least one opening of the scaffolding deck (2).

10. The device (1) according to any one of claims 7 to 9, **characterized in that** the at least one fastening means (3d) comprises an external thread and the at least one aperture (11) and/or the at least one opening of the scaffolding deck (2) comprises an internal thread corresponding to the external thread of the fastening means (3d), wherein the fastening means (3d) may be fixed by screwing the external and internal thread to the scaffolding deck.

11. The device (1) according to any one of claims 7 to 10, **characterized in that** the at least one fastening means (3d) is embodied as a component separate or separable from the device (1), wherein the at least one fastening means may be guided through a feedthrough (12) formed in the device (1) and may engage in the at least one aperture (11) and/or the at least one opening of the scaffolding deck (2).

12. The device (1) according to any one of claims 7 to 10, **characterized in that** at least one fastening means (3d) is embodied as an integral component of the device (1).

13. The device (1) according to any one of claims 1 to 3, **characterized in that** the device, besides the at least one fastening means (3e), additionally comprises at least one fastening means (3f) for fastening the device (1) to a frame (13) that is used to receive the scaffolding deck (2).

14. The device (1) according to any one of the preceding claims, **characterized in that** the load beam (9), once its length has been set to a fastening position, in which the fastening means (3b, 3c) are fastened to the underside of the scaffolding deck (2), in particular **in that** the fastening means (3b) engage in the grooves (6) of the scaffolding deck (2) and/or the fastening means (3c) engage in the bent portions (8) of the scaffolding deck (2), is lockable, in particular by latching means, securing bolts, screws, or clamping and/or bracing devices.

15. The device (1) according to any one of the preceding claims, **characterized in that** the load beam (9) has two parts movable horizontally to one another, which are configured for example as a telescopic plug-in connection.

16. A method for fastening loads to the underside of a scaffolding deck (2) of a scaffold by means of a device (1) for fastening loads according to any one of claims 1 to 15, in which the device is fastened to the underside of the scaffolding deck (2) by means of the at least one fastening means (3a, 3b, 3c), and a load is fastened to the at least one fastening option (10, 10") for loads.

17. Use of the underside of a scaffolding deck (2) of a scaffold for fastening loads, **characterized in that** a device according to any one of claims 1 to 15 is used for the fastening of loads.

18. A scaffold comprising at least two frames which are intended for receiving at least one scaffolding deck (2), and also at least one scaffolding deck (2), which is received by the two frames, wherein at least one device (1) for fastening loads according to any one of claims 1 to 15 is fastened to the underside of the scaffolding deck (2).

## Revendications

1. Dispositif (1) permettant de fixer des charges sur la face inférieure d'un plancher d'échafaudage (2) d'un échafaudage, comprenant
au moins un moyen de fixation (3a, 3b, 3c, 3d, 3e) permettant une fixation sur la face inférieure du plancher d'échafaudage (2), et
au moins une possibilité de fixation (10', 10") pour des charges,
**caractérisé en ce que** le dispositif dispose d'une poutre de charge (9) réalisée de manière horizontale, au niveau de laquelle est placée la possibilité de fixation (10', 10", 10"') destinée à des charges et la poutre de charge (9) est réalisée de manière horizontale et avec une longueur variable, dans lequel les moyens de fixation (3b, 3c) sont réalisés au niveau d'extrémités horizontalement opposées de la poutre de charge (9), et la possibilité de fixation (10', 10") destinée à des charges est réalisée sous la forme d'un rail de roulement (10").

2. Dispositif (1) selon la revendication 1, **caractérisé en ce que** le au moins un moyen de fixation (3a, 3b, 3c, 3d, 3e) permet une fixation réversible ou permanente.

3. Dispositif (1) selon l'une quelconque des revendications précédentes, **caractérisé en ce que** le au moins un moyen de fixation (3a, 3b, 3c, 3d, 3e) permet une fixation grâce à une fixation par serrage, un vissage, un rivetage, une mise en prise dans une ouverture, un collage, un calage et/ou une soudure.

4. Dispositif (1) selon l'une quelconque des revendications précédentes, **caractérisé en ce qu'**au moins un moyen de fixation (3a, 3b, 3c, 3d) est réalisé par paires au niveau du dispositif (1).

5. Dispositif (1) selon la revendication précédente, **caractérisé en ce que** les moyens de fixation (3b) sont réalisés de manière à pouvoir venir en prise dans des rainures (6) du plancher d'échafaudage (2),
dans lequel le plancher d'échafaudage (2) présente, sur sa face inférieure, deux profilés (4) en forme de caisson, déterminant une hauteur (h) du plancher d'échafaudage (2) et qui sont agencés à distance l'un de l'autre, dans lequel une paroi (5) respective des profilés (4), tournée vers l'autre profilé (4) respectif, présente une rainure (6) qui comprend une paroi (7) qui peut supporter une charge verticale, dans lequel les moyens de fixation (3b) peuvent supporter une charge verticale sur les parois (7) lors de la mise en prise dans les rainures (6).

6. Dispositif (1) selon l'une quelconque des deux revendications précédentes, **caractérisé en ce que** les moyens de fixation (3b) sont réalisés de telle manière qu'ils peuvent venir en prise dans des rebords (8) du plancher d'échafaudage (2), **en ce que** le plancher d'échafaudage (2) présente, sur sa face inférieure, deux profilés (4) en forme de caisson, déterminant une hauteur (h) du plancher d'échafaudage (2) et qui sont agencés à distance l'un de l'autre, dans lequel une paroi (5) respective, tournée vers l'autre profilé (4) respectif, est immobilisée au niveau de la face inférieure du plancher d'échafaudage (2) et présente un rebord (8) pouvant accueillir une charge verticale, dans lequel les moyens de fixation (3c) peuvent, lors de la mise en prise dans les rebords (8), supporter une charge verticale sur les rebords (8).

7. Dispositif (1) selon l'une quelconque des revendications précédentes, **caractérisé en ce que** le au moins un moyen de fixation (3d) est réalisé de telle manière qu'il peut venir en prise et être immobilisé dans au moins un perçage (11) et/ou au moins une ouverture du plancher d'échafaudage (2), dans lequel le au moins un moyen de fixation (3d) peut supporter une charge verticale sur le plancher d'échafaudage lors de la mise en prise et de l'immobilisation dans le au moins un perçage (11) et/ou la au moins une ouverture du plancher d'échafaudage (2).

8. Dispositif (1) selon la revendication précédente, **caractérisé en ce que** le plancher d'échafaudage (2) présente, sur sa face inférieure, deux profilés (4) en forme de caisson, déterminant une hauteur (h) du plancher d'échafaudage (2) et qui sont agencés à distance l'un de l'autre, les profilés (4) respectifs étant insérés dans la face inférieure.

9. Dispositif selon l'une quelconque des deux revendications précédentes, **caractérisé en ce que** le au moins un moyen de fixation (3d) comprend un boulon expansible au moyen duquel le au moins un moyen de fixation (3d) peut être immobilisé dans au moins un perçage (11) et/ou dans au moins une ouverture du plancher d'échafaudage (2).

10. Dispositif (1) selon l'une quelconque des revendications 7 à 9, **caractérisé en ce que** le au moins un moyen de fixation (3d) comprend un filetage extérieur et le au moins un perçage (11) et/ou la au moins une ouverture du plancher d'échafaudage (2) comprend un filetage intérieur correspondant au filetage extérieur du moyen de fixation (3d), dans lequel le moyen de fixation (3d) peut être immobilisé au niveau du plancher d'échafaudage par vissage des filetages extérieur et intérieur.

11. Dispositif (1) selon l'une quelconque des revendications 7 à 10, **caractérisé en ce que** le au moins un moyen de fixation (3d) est réalisé sous la forme d'un composant séparé ou séparable du dispositif (1), dans lequel le au moins un moyen de fixation est en particulier traversé par un passage (12) ménagé dans le dispositif (1) et peut venir en prise dans le au moins un perçage (11) et/ou la au moins une ouverture du plancher d'échafaudage (2).

12. Dispositif (1) selon l'une quelconque des revendications 7 à 10, **caractérisé en ce que** le au moins un moyen de fixation (3d) est réalisé sous la forme d'un composant intégré du dispositif (1).

13. Dispositif (1) selon l'une quelconque des revendications 1 à 3, **caractérisé en ce que** le dispositif comprend, en plus du au moins un moyen de fixation (3e), au moins un moyen de fixation (3f) permettant de fixer le dispositif (1) à un cadre (13) qui sert à accueillir le plancher d'échafaudage (2).

14. Dispositif (1) selon l'une quelconque des revendications précédentes, **caractérisé en ce que** la poutre de charge (9) peut être bloquée, en particulier grâce à des dispositifs d'encliquetage, des boulons de sûreté, des vis, des dispositifs de serrage et/ou de blocage, après que sa longueur a été réglée sur une position de fixation dans laquelle les moyens de fixation (3b, 3c) sont fixés sur la face inférieure du plancher d'échafaudage (2), en particulier parce que les moyens de fixation (3b) viennent en prise dans les rainures (6) du plancher d'échafaudage (2) et/ou parce que les moyens de fixation (3c) viennent en prise dans les rebords (8) du plancher d'échafaudage (2).

15. Dispositif (1) selon l'une quelconque des revendications précédentes, **caractérisé en ce que** la poutre de charge (9) présente deux parties mobiles horizontalement l'une par rapport à l'autre, qui sont par exemple réalisées sous la forme d'une connexion enfichable télescopique.

16. Procédé de fixation de charges sur la face inférieure d'un plancher d'échafaudage (2) d'un échafaudage au moyen d'un dispositif (1) permettant de fixer des charges selon l'une quelconque des revendications 1 à 15, dans lequel le dispositif est fixé sur la face inférieure du plancher d'échafaudage (2) au moyen du au moins un moyen de fixation (3a, 3b, 3c) et une charge est fixée sur la au moins une possibilité de fixation (10, 10") destinée à des charges.

17. Utilisation de la face inférieure d'un plancher d'échafaudage (2) d'un échafaudage pour la fixation de charges, **caractérisée en ce qu'**un dispositif selon l'une quelconque des revendications 1 à 15 est utilisé pour la fixation de charges.

18. Échafaudage, comprenant au moins deux cadres destinés à accueillir au moins un plancher d'échafaudage (2), et au moins un plancher d'échafaudage (2) accueilli par les deux cadres, dans lequel au moins un dispositif (1) permettant de fixer des charges selon l'une quelconque des revendications 1 à 15 est fixé sur la face inférieure du plancher d'échafaudage (2).
